# FASCICULE DE BREVET EUROPEEN

(11) **EP 0 045 670 B1**
(45) Date de publication et mention de la délivrance du brevet: **21.11.1984**
(21) Numéro de dépôt: 81401008.8
(22) Date de dépôt: 23.06.1981
(51) Int. Cl.: F41C 21/18, F41C 21/06

(54) **Manchon de bouche ajustable pour un fusil**
Einstellbarer Mündungsaufsatz für Gewehre
Adjustable muzzle gland for rifles

(30) Priorité: 05.08.1980 FR 8017273
(43) Date de publication de la demande: 10.02.1982
(73) Titulaire: CASSANELLI & Cie Société dite:, F-31130 Balma (FR)
(72) Inventeur: Rodriguez, José, F-31240 Castelmourou (FR); Cassanelli, Robert, F-31400 Toulouse (FR)
(74) Mandataire: Berthon, Jean-Claude

## Description

La présente invention concerne un dispositif de réglage de tir destiné à être monté en bout de canon d'un fusil, et utilisable sur tous modèles de fusils de chasse, à canons superposés ou juxtaposés, et de fusils automatiques.

Le brevet allemand No. 299 984 concerne un dispositif pour tirer dans les tranchées comprenant une embase susceptible d'être enmanchée sur l'extrémité du canon du fusil et incluant une goulotte fixée par sa partie arrière à l'embase et dont l'extrémité extérieure peut être décalée et déformée sous la forme d'un arc de cercle au moyen d'une vis de réglage. Ce dispositif permet de déformer la trajectoire du projectile, de façon à aller atteindre des cibles invisibles, au moyen d'un tir courbe.

Le dispositif de l'invention, une fois mis en place en bout de canon, permet par un réglage au moyens de vis micrométriques agissant à volonté sur un des deux tubes constituant le dispositif, d'obtenir une divergeance ou une convergeance des tubes, réglant ainsi avec une très grande précision la portée des canons de fusil de chasse ou de sport et permettant donc à l'utilisateur d'obtenir pour tous types de chasse, ainsi, et également pour les cibles sportives, le réglage du tir convenant le mieux à celles-ci.

Selon la présente invention, le dispositif, qui comprend une armature support comportant une embase susceptible d'être enfilée sur le canon, des moyens de solidarisation. de cette embase sur le canon, au moins un élement tubulaire de prolongement positionné de façon réglable sur l'armature dans l'alignement du canon et des moyens de réglage permettant de modifier l'angle de l'axe de l'élément tubulaire par rapport à celui du canon, est caractérisé en ce que l'élement tubulaire est un tube présentant un alésage analogue à celui du canon et en ce que l'armature support comprend deux ailes distantes l'une de l'autre, chaque aile définissant des moyens de palier pour les éléments de pivots solidaires du tube.

La présente invention sera bien comprise au vu de la description suivante d'un mode de réalisation, donné à titre illustratif mais nullement limitatif, faite en relation avec les dessins annexés sur lesquels:
La figure 1 est une vue de côté du dispositif selon la présente invention, monté à l'extrémité d'un fusil à canons jumelés;
Les figures 2 et 3 sont des vues, respectivement en bout et du dessus, du dispositif de la figure 1; et
Les figures 4 et 5 sont des vues, respectivement en bout et de côté, d'un tube de guidage du dispositif des figures 1 à 3.

Le dispositif selon la présente invention comprend une armature support, généralement référence 1 et réalisée par exemple en acier, et comprenant une embase 2, destinée à être enfilée sur le bout des canons 3, et deux ailes 4, 4' distantes et parallèles l'une de l'autre dans le prolongement de l'embase 2. Dans l'exemple représenté, l'embase 2 présente une forme bi- cylindrique à flancs plats parallèles et définit intérieurement deux chambres cylindriques parallèles 5, destinées à recevoir les extrémités des canons jumelés 3. Les parois latérales de l'embase 2 se prolongent vers l'avant par les deux ailes parallèles 4 et 4', lesquelles sont découpées pour définir, au niveau de l'axe des chambres cylindriques 5, des moyens de paliers hémi-cylindriques 6 pour l'articulation de tubes de guidage 7, 7'. L'armature support 1 est fermement montée en position sur les extrémités des canons 3, par exemple au moyen d'une vis de fixation transversale figurée en 8.

Chaque tube 7, 7', réalisé par exemple en acier trempé, comporte une partie tubulaire proprement dite 9, définissant un alésage 10, identique à celui des canons 3, et, de part et d'autre de la partie cylindrique 9, une paire de pivots opposés 11 centrés sur l'axe longitudinal de la partie cylindrique 9 et disposés au voisinage de l'extrémité du tube, et deux blocs de montage opposés, faisant saillie latéralement 12 au niveau de la partie médiane du tube. Dans la position assemblée des tubes sur l'armature support 1, les pivots 11 viennent se loger dans les paliers 6, les blocs de montage 12 étant reçus dans des logements formés par découpe dans les parties intermédiaires des ailes 4 et 4' et définissant un fond d'appui 13 se raccordant à un épaulement orthogonal 14 par une partie courbe 15 correspondant à une partie latérale inférieure arrondie 16 des blocs 12. Une vis micrométrique, figurée en 17, associée à chaque bloc 12, permet de faire varier dans une plage limitée l'angle entre l'axe de la partie cylindrique 9 des tubes 7 et l'axe du canon correspondant 3 dans un mouvement de pivotement autour de l'axe 18 des pivots 11, figuré par la flèche X, les tubes 7 et 7' étant bloqués dans la position angulaire choisie par des vis de blocage traversant les ailes 4, 4' et figurées en 19.

## Revendications

1. Dispositif de réglage de tir, destiné à être monté en bout de canon (3) d'un fusil de chasse, comprenant une armature support (1) comportant une embase (2) susceptible d'être enfilée sur le canon, des moyens de solidarisation de cette embase sur le canon, au moins un élément tubulaire de prolongement positionné de façon réglable sur l'armature dans l'alignement du canon (3), et des moyens de réglage (17) permettant de modifier l'angle de l'axe de l'élément tubulaire par rapport à celui du canon, caractérisé en ce que l'élément tubulaire est un tube (7, 7') présentant un alésage (10) analogue à celui du canon (3), et en ce que l'armature support (1) comprend deux ailes (4, 4') distantes l'une de l'autre, chaque aile définissant des moyens de palier (6) pour des éléments de pivot (11) solidaires du tube (7, 7').

2. Dispositif selon la revendication 1, caractérisé en ce que chaque aile (4, 4') comporte en outre une découpe définissant un logement (13, 14, 15) pour un bloc (12) faisant saillie latéralement par rapport au tube (7, 9).

3. Dispositif selon la revendication 2, caractérisé en ce que les moyens de réglage comprennent une vis micrométrique (17) associée à au moins un bloc (12) et coopérant avec une paroi (13) du logement.

4. Dispositif selon la revendication 3, caractérisé en ce qu'il comprend en outre des moyens (19) de blocage du tube (7, 7') dans une position de réglage angulaire déterminée par rapport à l'armature (1). ).

5. Dispositif selon l'une quelconque des revendications précédentes, pour fusil à canons jumelés, caractérisé en ce qu'il comporte deux tubes (7, 7') montés de façon symétrique sur l'armature support (1).

## Patentansprüche

1. Einstellbare Zielvorrichtung zum Aufsetzen auf das Laufende (3) eines Jagdgewehres, mit einer Haltearmatur (1), die einen Ansatz (2) aufweist zum Aufstecken auf den Lauf, mit Mittel zum Befestigen des Ansatzes am Lauf, mit wenigstens einem rohrförmigen Verlängerungsteil, das einstellbar an der Armatur in Verlängerung des Laufs (3) angeordnet ist, und mit einer Einstellanordnung (17), die eine Veränderung des Winkels der Achse des rohrförmigen Teils bezüglich derjenigen des Laufs ermöglicht, dadurch gekennzeichnet, daß das rohrförmige Teil ein Rohr (7, 7') ist, mit einer Bohrung (10) analog zu derjenigen des Laufs (3) und daß die Haltearmatur (1) zwei im Abstand voneinander angeordnete Flansche (4, 4') aufweist, wobei jeder Flansche eine Lageanordnung (6) für fest mit em Rohr (7, 7') verbundene Schwenkelemente (11) bildet.

2. Vorrichtung nach Anspruch 1, dadurch gekennzeichnet, daß jeder Flansch (4, 4') außerdem einen Ausschnitt aufweist, der ein Lager (13, 14, 15) für einen Block (12) bildet, der seitlich aus dem Rohr (7, 9) hervorragt.

3. Vorrichtung nach Anspruch 2, dadurch gekennzeichnet, daß die Einstellvorrichtung eine Mikrometerschraube (17) aufweist, die wenigstens einem Block (12) zugeordnet ist und mit einer Wand (13) des Lagers zusammenwirkt.

4. Vorrichtung nach Anspruch 3, dadurch gekennzeichnet, daß sie außerdem Feststellmittel (19) für das Rohr (7, 7') aufweist in einer bezüglich der Armatur (1) festgelegten Winkelstellung.

5. Vorrichtung nach einem der vorhergehenden Ansprüche für Doppelflinten, dadurch gekennzeichnet, daß sie zwei Rohre (7, 7') aufweist, die symmetrisch an der Haltearmatur (1) angeordnet sind.

## Claims

1. A fire adjustment device, adapted to be mounted on the end of a sporting gun barrel (3), including a support frame (1) having a base (2) designed to be inserted onto said barrel, means to make said base integral with said barrel, at least an extension tubular element adjustably positioned on said support frame in alignment with said barrel (3), and adjusting means (17) allowing the angle of tubular element axle to be modified with reference to be barrel one, wherein said tubular element is a tube (7, 7') having a bore (10) similar to barrel (3) one, and said support frame (1) includes two spaced flanges (4, 4'), each flange defining bearing means (6) for pivot elements (1) integral with said tube (7, 7').

2. The device of claim 1, wherein each flange (4, 4') further includes a cut-out part defining a housing (13, 14, 15) for accommodating a block (12) laterally projecting from said tube (7, 9).

3. The device of claim 2, wherein said adjusting means include a micrometric screw (17) associated with at least a block (12) and cooperating with a wall (13) of said housing.

4. The device of claim 3, further including means (19) for locking said tube (7, 7') in an angular adjusted position determined with reference to said support frame (1).

5. The device of any preceding claims for twin barrel gun, including two tubes (7, 7') symmetrically mounted on said support frame (1).
